# EUROPÄISCHE PATENTSCHRIFT

(11) **EP 0 489 056 B1**
(45) Veröffentlichungstag und Bekanntmachung des Hinweises auf die Patenterteilung: **12.10.1994**
(21) Anmeldenummer: 90912410.9
(22) Anmeldetag: 22.08.1990
(51) Int. Cl.: F02P 7/02

(54) **ZÜNDVERTEILER FÜR VERBRENNUNGSKRAFTMASCHINEN**
IGNITION DISTRIBUTOR FOR INTERNAL COMBUSTION ENGINES
ALLUMEUR POUR MOTEURS A COMBUSTION INTERNE

(30) Priorität: 22.08.1989 DE 8910037 U
(43) Veröffentlichungstag der Anmeldung: 10.06.1992
(73) Patentinhaber: MERCEDES-BENZ AG, 70327 Stuttgart (DE); DODUCO GMBH + Co Dr. Eugen Dürrwächter, 75172 Pforzheim (DE)
(72) Erfinder: BEHNKE, Horst, D-7300 Esslingen (DE); MICHAL, Roland, D-7530 Pforzheim (DE); BAHM, Klaus, D-7527 Kraichtal 4 (DE)
(74) Vertreter: Twelmeier, Ulrich, Dipl.Phys.
(86) Internationale Anmeldenummer: EP9001395
(87) Internationale Veröffentlichungsnummer: WO9102899

(56) Entgegenhaltungen:
- DE-A- 3 136 745
- DE-A- 3 743 940
- DE-A- 3 837 808
- FR-A- 502 536
- FR-A- 525 168
- FR-A- 2 039 754
- FR-A- 2 133 120
- US-A- 3 542 976

## Beschreibung

Die Erfindung geht aus von einem Zündverteiler für Verbrennungskraftmaschinen mit einem Gehäuse, in welchem drehbar ein Verteilerläufer gelagert ist, der nahe bei seiner Drehachse eine erste Elektrode und an seinem von der Drehachse entfernten Ende eine zweite Elektrode und dazwischen eine die zwei Elektroden verbindende elektrische Leitung hat,
und mit einer das Gehäuse abschließenden Verteilerkappe, welche auf ihrer Innenseite am Umfang verteilt mehrere mit der Zweiten Elektrode des Verteilerläufers zusammenarbeitende Festelektroden sowie eine Mittelelektrode hat, welche unter Bildung einer Funkenstrecke in geringem Abstand von der ersten Elektrode des Verteilerläufers endet,
wobei in dem aus der ersten Elektrode des Verteilerläufers und der Mittelelektrode gebildeten Elektrodenpaar eine Elektrode stiftförmig ausgebildet ist.

### Stand der Technik

Ein solcher Zündverteiler ist aus der DE-37 43 940 A1 bekannt. Bei dem bekannten Zündverteiler ist die erste Elektrode des Verteilerläufers, welche zusammen mit der Mittelelektrode der Verteilerkappe eine Funkenstrecke bildet, als Buchse ausgebildet, in welche die stiftförmige Mittelelektrode hineinragt. Beide Elektroden bestehen - wie bei Funkenstrecken üblich - aus Messing. Damit der Funkenüberschlag bei einer möglichst niedrigen Bogenspannung erfolgt, wird angestrebt, den Wirkabstand zwischen den beiden Elektroden so gering wie möglich zu halten; er beträgt typisch 0,5 mm und sollte maximal 1 mm betragen.

Die Elektroden der Funkenstrecke unterliegen zwar anders als die sonst üblichen Schleifkontakte zwischen dem Verteilerläufer und der Mittelelektrode der Verteilerkappe keinem mechanischen Verschleiß, dennoch ist die Lebensdauer der die Funkenstrecke bildenden Elektroden bislang unbefriedigend.

### Darstellung der Erfindung

Der vorliegenden Erfindung liegt die Aufgabe zugrunde, einen Zündverteiler der eingangs genannten Art mit längerer Lebensdauer des die Mittelelektrode der Verteilerkappe einschließenden Elektrodenpaares zu schaffen.

Diese Aufgabe wird gelöst durch einen Zündverteiler mit den im Anspruch 1 angegebenen Merkmalen. Vorteilhafte Weiterbildungen der Erfindung sind Gegenstand der Unteransprüche.

Bei der Suche nach der erfindungsgemäßen Lösung wurde festgestellt, dass eine Ursache für den Verschleiß im mittleren Elektrodenpaar darin besteht, dass die beiden Elektroden nicht genau koaxial zueinander angeordnet sind. Das hat zur Folge, dass die stiftförmige Mittelelektrode der Verteilerkappe über ihren Umfang ungleichmässig abbrennt, weil der Funke bevorzugt an der engsten Stelle des Ringspaltes zwischen der Mittelelektrode und der buchsenförmigen Elektrode des Verteilerläufers überspringt. Der naheliegende Weg, die Lösung der Aufgabe in Maßnahmen zu suchen, die Abweichungen von einer genau koaxialen Anordnung zu verringern, führten jedoch nicht zum Erfolg, denn zum einen zeigt es sich, dass bedingt durch Aufbau und Anordnung des Zündverteilers die beobachteten Abweichungen von der exakt koaxiale Anordnung praktisch unvermeidbar sind, zum anderen zeigt es sich, dass selbst bei verbesserter koaxialer Anordnung der beiden Elektroden noch immer ein zu starker Elektrodenverschleiß auftrat, der zu einer zu niedrigen Lebensdauer führte. Die Erfinder haben dann herausgefunden, dass der Elektrodenverschleiß nicht nur auf Funkenerosion zurückzuführen ist, sondern dass die Elektrodenfläche auch chemisch angegriffen wird. Der chemische Angriff hat vermutlich unterschiedliche Ursachen. Zum einen kommt es durch den Funkenüberschlag und die ihn begleitende Energieumsetzung zu einer Anregung der umgebenden Gasatmosphäre, wobei sich Ozon und Stickoxide bilden dürften. Ausserdem unterliegen die Elektroden und der sie umgebende Kunststoff einer erheblichen thermischen Beanspruchung durch die Funkenentladungen, so dass Bestandteile des Kunststoffs zersetzt und freigesetzt werden, darunter auch chlorhaltige Bestandteile aus flammhemmenden Substanzen. Vermutlich kommt es so zur Ausbildung eines aggressiven Gasgemisches, welches auf die Elektrodenoberflächen einwirkt und wesentlich zu ihrem Verschleiß beiträgt.

Durch die erfindungsgemäße Ausbildung des Zündverteilers wird zweierlei erreicht: Dadurch, dass die Elektrode, welche mit der stiftförmigen Elektrode zusammenarbeitet, nicht wie beim Stand der Technik eine Buchse ist, welche die stiftförmige Elektrode über ihren ganzen Umfang umschließt, sondern eine Elektrode, welche die stiftförmige Elektrode nicht oder über weniger als den ganzen Umfang umschließt, kann selbst bei mangelnder koaxialer Anordnung der Funken nicht stets an der selben Stelle auf die stiftförmige Elektrode überschlagen, sondern muss zwangsweise wandern, wobei der Abbrand um so gleichmässiger wird, je geringer der Winkel ist, um den die stiftförmige Elektrode von der anderen Elektrode umschlossen wird. Die stiftförmige Elektrode wird deshalb von der anderen Elektrode vorzugsweise über weniger als den halben Umfang umschlossen. Ausserdem können die aggressiven Gase, deren Erzeugung die Funkenentladung begleitet, aus dem Bereich der beiden Elektroden leichter entweichen, wenn die stiftförmige Elektrode anders als beim Stand der Technik nicht länger von einer geschlossenen Buchse umgeben ist. Besonders günstig ist es, wenn jene andere Elektrode, die zusammen mit der stiftförmigen Elektrode die Funkenstrecke bildet, eine der stiftförmigen Elektrode zugewandte, im wesentlichen ebene Oberfläche hat, denn dann erreicht man einen besonders gleichmässigen Abbrand der stiftförmigen Elektrode und das Entweichen der aggressiven Gase aus dem Elektrodenbereich ist besonders leicht und wird dann, wenn die stiftförmige Elektrode die Mittelelektrode der Verteilerkappe ist, noch dadurch begünstigt, dass die andere, sich mit dem Verteilerläufer drehende Elektrode, für eine Luftbewegung sorgt, die das Entweichen der aggressiven Gase aus dem Elektrodenbereich fördert, insbesondere dann, wenn die ebene Oberfläche der sich drehenden Elektrode gegen die Längsachse der stiftförmigen Elektrode geneigt oder windschief angeordnet ist.

Grundsätzlich kann die Erfindung so ausgeführt werden, dass die stiftförmige Elektrode entweder die Mittelelektrode der Verteilerkappe oder die erste Elektrode des Verteilerläufers ist, wobei die erste Möglichkeit bevorzugt wird, weil sie eine bessere Durchlüftung des Elektrodenbereiches ermöglicht, als wenn die stiftförmige Elektrode am Verteilerläufer angebracht wäre. Zur Verbesserung der Durchlüftung ist es von Vorteil, die erste Elektrode des Verteilerläufers nicht wie bisher versenkt im Verteilerläufer anzubringen, sondern sie vom Grundkörper des Verteilerläufers abstehen und in den Raum zwischen dem Verteilerläufer und der Verteilerkappe ragen zu lassen. Vorzugsweise läßt man in diesen Raum weiterhin einen Fortsatz des Verteilerläufers hineinragen, der wie ein Ventilatorflügel für eine zusätzliche Luftumwälzung sorgt. Die erste Elektrode des Verteilerläufers kann ein Teil dieses für die Luftumwälzung vorgesehenen Fortsatzes oder von ihm getrennt sein, ihm beispielsweise - bezogen auf die Drehachse - diametral gegenüberliegen.

Wird die stiftförmige Elektrode von der anderen Elektrode teilweise umgeben, so kann es der Belüftung des Elektrodenbereiches förderlich sein, die umgebende Elektrode perforiert auszubilden. Eine weitere Möglichkeit, die Belüftung des Elektrodenbereiches zu verbessern, besteht darin, im Verteilerläufer im Bereich der stiftförmigen Elektrode ein durchgehendes Loch vorzusehen, welches zweckmässigerweise der stiftförmigen Mittelelektrode der Verteilerkappe gegenüberliegt, aber nicht in Richtung der Drehachse verlaufen muss, sondern vorzugsweise schräg zur Drehachse verläuft, wodurch eine Pumpwirkung erzielt wird.

Eine andere Möglichkeit, den Elektrodenbereich gut zu belüften, besteht darin, die stiftförmige Elektrode und die andere Elektrode nicht nebeneinander, sondern einander gegenüberliegend anzuordnen, so dass der Funkenüberschlag von der Spitze der stiftförmigen Elektrode zur gegenüberliegenden Elektrode erfolgt, welche der stiftförmigen Elektrode vorzugsweise eine ebene Oberfläche zukehrt, welche größer ist als die Querschnittsfläche der stiftförmigen Elektrode, so dass Abweichungen von einer genau koaxialen Anordnung für das Betreiben der Funkenstrecke unschädlich sind.

Eine weitere Möglichkeit, die Belüftung der Funkenstrecke zu verbessern, besteht darin, das man die erste Elektrode des Verteilerläufers auf ihrer der stiftförmigen Mittelelektrode der Verteilerkappe zugewandten Seite mit einem Vorsprung, insbesondere mit einer zur stiftförmigen Elektrode parallelen Rippe versieht, welche die Wirkung eines Ventilatorflügels hat. Eine nochmals erhöhte Lebensdauer erreicht man, wenn man diesen Vorsprung aus einem Werkstoff mit höherer Verschleißfestigkeit bildet, als ihm die Elektrode im Bereich ausserhalb des Vorsprungs aufweist; ausserhalb des Bereichs des Vorsprungs, wo die Elektrode keiner Funkenentladung ausgesetzt ist, kann sie aus einem leicht verarbeitbaren, elektrisch gut leitenden Werkstoff wie Kupfer oder Messing bestehen, auf welchen der verschleißfestere Vorsprung aufgeschweißt ist. Durch geeignete Werkstoffauswahl kann man auf unterschiedliche Weise zu verschleißfesteren Elektroden gelangen. Eine Möglichkeit besteht darin, die Elektrode aus einem Werkstoff herzustellen oder mit einem Werkstoff zu bestücken, der edler ist als Kupfer. Besonders eignen sich Werkstoffe, die wenigstens 20 Gew.-% Silber oder wenigstens 10 Gew.-% Palladium enthalten, insbesondere Silber-Nickel-Verbundwerkstoffe oder Palladium-Kupfer-Legierungen. Besonders geeignet sind Werkstoffe aus Silber mit 10 bis 40 Gew.-%, vorzugsweise 30 Gew.-% Nickel oder aus Palladium mit 10 bis 30 Gew.-%, vorzugsweise 15 Gew.-% Kupfer. Derartige Werkstoffe sind zwar zu Verwendung als elektrische Kontakte an sich bekannt, als Werkstoffe für Elektroden in Funkenstrecken jedoch unüblich. Durch ihren Edelmetallgehalt zeigen sie eine erhöhte chemische Beständigkeit gegenüber den aggressiven Gasen, die durch die Funkenentladung entstehen.

Eine andere vorteilhafte Möglichkeit, die chemische Beständigkeit der Elektroden zu erhöhen, besteht darin, sie aus Werkstoffen herzustellen oder mit Werkstoffen zu bestücken, die sich mit einer passivierenden Deckschicht überziehen. In diesem Zusammenhang eignen sich besonders Werkstoffe aus der Gruppe der Legierungen von Kupfer mit Nickel, wobei der Nickelgehalt zweckmässigerweise zwischen 10 und 40 Gew.-%, vorzugsweise ungefähr 30 Gew.-% beträgt; durch Zulegieren von wenig Eisen (1 bis 2 Gew.-%) kann die chemische Beständigkeit noch weiter verbessert werden. Ausserdem eignen sich für die Elektroden Werkstoffe aus mit Chrom legierten Stählen, weil diese sich mit einer passivierenden Deckschicht aus Chromoxid vor dem Angriff der aggressiven Gase schützen. Auch diese sich mit einer passivierenden Deckschicht überziehenden Werkstoffe sind für Elektroden in Funkenstrecken nicht üblich.

Günstig auf die Elektrodenlebensdauer wirkt es sich auch aus, wenn man dem Elektrodenwerkstoff geringe Mengen einer Substanz hinzufügt, welches die Elektronenaustrittsarbeit erniedrigt, z.B. Thoriumoxid. Elektroden mit niedrigerer Elektronenaustrittsarbeit erfordern für den Funkenüberschlag eine geringere Bogenspannung und das Bedeutet, dass der Funkenüberschlag von einem geringeren Energieumsatz begleitet ist. Dadurch werden im Zündverteiler nicht nur die elektrischen Verluste verringert, sondern es entstehen auch weniger reaktive Gase.

### Weg zur Ausführung der Erfindung

Ein Ausführungsbeispiel der Erfindung ist schematisch in den beigefügten Zeichnungen dargestellt.
- Figur 1: zeigt einen Zündverteiler im Querschnitt; der Schnitt ist rechtwinklig zur Drehachse des Verteilerläufers durch den Verteilerläufer gelegt, gemäß Schnittlinie A-B in Figur 2;
- Figur 2: zeigt die relative Anordnung von Verteilerkappe und Verteilerläufer in einem durch die Drehachse des Verteilerläufers gelegten Längsschnitt gemäß Schnittlinie E-F in Figur 1, und
- Figur 3: zeigt einen weiteren Längsschnitt durch die Anordnung aus Verteilerkappe und Verteilerläufer, und zwar im Vergleich zur Figur 2 um 90° versetzt, gemäß der Schnittlinie C-D in Figur 1.

Vom Gehäuse des Zündverteilers ist lediglich die Verteilerkappe 1 dargestellt, welche eine stiftförmige Mittelelektrode 2 und an ihrem Umfang verteilt mehrere zur Mittelelektrode 2 parallele Festelektroden 3 aufweist, die auf der Innenseite der Verteilerkappe der Mittelelektrode 2 zugewandte Elektrodenflächen 3a haben.

Im Zündverteiler befindet sich ein Verteilerläufer 4, welcher um eine Achse 5 drehbar ist, die koaxial zur Mittelelektrode 2 verläuft. Der flache Grundkörper des Verteilerläufers hat drei Bohrungen 6, 7 und 8 zur Befestigung des Verteilerläufers am Ende der Nockenwelle einer Verbrennungskraftmaschine, deren Gehäuse (Motorblock) zugleich die eine Hälfte des Gehäuses des Zündverteilers bildet, dessen andere Hälfte die Verteilerkappe 1 ist. Der Verteilerläufer trägt zwei Elektroden. Eine erste, längliche Elektrode 9 ist auf der Oberseite des Grundkörpers des Verteilerläufers 4 angeordnet, erstreckt sich in radialer Richtung und endet dicht, nämlich in einem Abstand von ungefähr 0,5 mm, vor der Mantelfläche der zylindrischen Mittelelektrode 2 der Verteilerkappe. An einer radial aussen liegenden Stelle trägt der Verteilerläufer eine zweite Elektrode 10, welche eine radial nach aussen weisende Oberfläche hat, welche bei Drehung des Verteilerläufers in geringem Abstand vor den Oberflächen 3a der Festelektroden 3 vorbeiläuft. Die Elektroden 9 und 10 sind durch eine in den Verteilerläufer eingebettete elektrische Leitung 11 miteinander verbunden.

Wie am besten die Figur 3 zeigt, handelt es sich bei der ersten, mit der Mittelelektrode 2 zusammenarbeitenden Elektrode 9 des Verteilerläufers um eine quaderförmige Elektrode, die eine ebene Endfläche 9a der Mittelelektrode 2 zugewandt hat. Die Normalen der radial verlaufenden Oberflächen der Elektrode 9 schließen mit der Drehachse 5 des Verteilerläufers 4 einen Winkel von ungefähr 45° ein.

Durch diese Orientierung wirkt die Elektrode 9 wie ein Ventilatorflügel, der im Raum zwischen dem Verteilerläufer 4 und der Verteilerkappe 1 für eine Luftumwälzung sorgt. Die Luftumwälzung wird durch einen der Elektrode 9 diametral gegenüberliegenden Fortsatz 12 des Verteilerläufers verstärkt. Durch die Luftumwälzung findet im Bereich der Funkenstrecke, die zwischen der Mittelelektrode 2 und der ersten Elektrode 9 des Verteilerläufers gebildet ist, ein ständiger Luftaustausch statt, der die den Funkenüberschlag begleitenden aggressiven Gase abführt, wodurch die Elektroden 9 und 2 ihrem chemischen Angriff entzogen werden. Ausserdem wird die Mittelelektrode 2 nicht einseitig beansprucht, sondern brennt gleichmässig ab, weil die erste Elektrode 9 des Verteilerläufers einseitig neben der Mittelelektrode 2 angeordnet ist und um diese herumgeführt wird.

### Gewerbliche Anwendbarkeit

Die Erfindung ist im Bereich des Automobilgewerbes (Hersteller, Zulieferer, Ersatzteilgeschäft) anwendbar.

## Patentansprüche

1. Zündverteiler für Verbrennungskraftmaschinen mit einem Gehäuse, in welchem drehbar ein Verteilerläufer (4) gelagert ist, der nahe bei seiner Drehachse (5) eine erste Elektrode (9) und an seinem von der Drehachse entfernten Ende eine zweite Elektrode (10) und dazwischen eine die zwei Elektroden verbindende elektrische Leitung (11) hat,
und mit einer das Gehäuse abschließenden Verteilerkappe (1), welche auf ihrer Innenseite am Umfang verteilt mehrere mit der zweiten Elektrode (10) des Verteilerläufers (4) zusammenarbeitende Festelektroden (3) sowie eine Mittelelektrode (2) hat, welche unter Bildung einer Funkenstrecke in geringem Abstand von der ersten Elektrode (9) des Verteilerläufers endet,
wobei in dem aus der ersten Elektrode (9) des Verteilerläufers (4) der Mittelelektrode (2) gebildeten Elektrodenpaar eine Elektrode stiftförmig ausgebildet ist, dadurch gekennzeichnet,
daß die andere Elektrode (9) des Elektrodenpaares (2, 9) die stiftförmige Elektrode (2) nicht oder über weniger als den ganzen Umfang umschließt.

2. Zündverteiler nach Anspruch 1, dadurch gekennzeichnet, daß die andere Elektrode (9) des Elektrodenpaares (2, 9) die stiftförmige Elektrode (2) über weniger als den halben Umfang umschließt.

3. Zündverteiler nach Anspruch 1, dadurch gekennzeichnet, daß die andere Elektrode der Spitze der stiftförmigen Elektrode (2) gegenüberliegt.

4. Zündverteiler nach Anspruch 2 oder 3, dadurch gekennzeichnet, daß jene andere Elektrode (9) eine der stiftförmigen Elektrode (2) zugewandte, im wesentlichen ebene Oberfläche (9a) hat.

5. Zündverteiler nach Anspruch 2 und 4, dadurch gekennzeichnet, daß die Normale auf der ebenen Oberfläche (9a) gegen die Längsachse (5) der stiftförmigen Elektrode (2) geneigt ist.

6. Zündverteiler nach einem der vorstehenden Ansprüche, dadurch gekennzeichnet, daß die erste Elektrode (9) des Verteilerläufers (4) vom Grundkörper des Verteilerläufers (4) absteht und in den Raum zwischen dem Verteilerläufer (4) und der Verteilerkappe (1) ragt.

7. Zündverteiler nach einem der vorstehenden Ansprüche, dadurch gekennzeichnet, daß der Verteilerläufer (4) einen bezüglich seiner Drehachse (5) exzentrisch angeordneten, von seinem Grundkörper in den Raum zwischen dem Verteilerläufer (4) und der Verteilerkappe (1) ragenden Fortsatz (12) hat, welcher von der ersten Elektrode (9) elektrisch isoliert ist.

8. Zündverteiler nach einem der vorstehenden Ansprüche, dadurch gekennzeichnet, daß die stiftförmige Elektrode (2) die Mittelelektrode ist.

9. Zündverteiler nach Anspruch 8, dadurch gekennzeichnet, daß der Verteilerläufer (4) ein der stiftförmigen Elektrode (2) gegenüberliegendes, durchgehendes Loch hat.

10. Zündverteiler nach einem der vorstehenden Ansprüche, dadurch gekennzeichnet, daß die andere Elektrode perforiert ist.

11. Zündverteiler nach einem der Ansprüche 3 bis 7, dadurch gekennzeichnet, daß auch die andere Elektrode stiftförmig ist.

12. Zündverteiler nach Anspruch 11, dadurch gekennzeichnet, daß die beiden stiftförmigen Elektroden im Durchmesser unterschiedlich sind.

13. Zündverteiler nach Anspruch 4, dadurch gekennzeichnet, daß die andere Elektrode auf ihrer der stiftförmigen Elektrode zugewandten Seite einen Vorsprung hat.

14. Zündverteiler nach Anspruch 2 und 13, dadurch gekennzeichnet, daß der Vorsprung eine Rippe ist, welche parallel zur stiftförmigen Elektrode (2) verläuft.

15. Zündverteiler nach Anspruch 13 und 14, dadurch gekennzeichnet, daß der Vorsprung aus einem Werkstoff mit höherer Verschleißfestigkeit besteht als ihn die Elektrode im Bereich außerhalb des Vorsprungs aufweist.

16. Zündverteiler nach einem der vorstehenden Ansprüche, dadurch gekennzeichnet, daß wenigstens eine Elektrode des Elektrodenpaares (2,9) aus einem Werkstoff besteht oder mit einem Werkstoff bestückt ist, welcher edler ist als Kupfer.

17. Zündverteiler nach Anspruch 16, dadurch gekennzeichnet, daß der Werkstoff aus der Gruppe der Verbundwerkstoffe bzw. Legierungen mit wenigstens 20 Gew.-% Silber oder mit wenigstens 10 Gew.-% Palladium ausgewählt ist.

18. Zündverteiler nach Anspruch 17, dadurch gekennzeichnet, daß der Werkstoff aus Silber mit Nickel oder aus Palladium mit Kupfer besteht.

19. Zündverteiler nach Anspruch 18, dadurch gekennzeichnet, daß der Werkstoff aus Silber mit 10 bis 40 Gew.-%, vorzugsweise 30 Gew.-% Nickel, oder aus Palladium mit 10 bis 30 Gew.-%, vorzugsweise 15 Gew.-% Kupfer besteht.

20. Zündverteiler nach einem der Ansprüche 1 bis 15, dadurch gekennzeichnet, daß wenigstens eine Elektrode des Elektrodenpaares (2,9) aus einem Werkstoff besteht oder mit einem Werkstoff bestückt ist, welcher sich mit einer passivierenden Deckschicht überzieht.

21. Zündverteiler nach Anspruch 20, dadurch gekennzeichnet, daß der Werkstoff aus der Gruppe der Legierungen von Kuper mit Nickel und der mit Chrom legierten Stähle ausgewählt ist.

22. Zündverteiler nach Anspruch 21, dadurch gekennzeichnet, daß der Werkstoff eine Legierung von Kupfer mit 10 bis 40 Gew.-%, vorzugsweise 30 Gew.-% Nickel ist.

23. Zündverteiler nach Anspruch 22, dadurch gekennzeichnet, daß der Werkstoff bis zu 2 Gew.-% Eisen enthält.

24. Zündverteiler nach Anspruch 16 oder 17, dadurch gekennzeichnet, daß in dem Werkstoff eine für die chemische Trägheit bestimmende Komponente und eine die Verschleißfestigkeit gegenüber Funkenerosion steigernde Komponente miteinander kombiniert sind.

25. Zündverteiler nach Anspruch 16 oder 20, dadurch gekennzeichnet, daß der Werkstoff bis zu 5 Gew.-% einer die Elektronenaustrittsarbeit herabsetzenden Substanz enthält.

## Claims

1. An ignition distributor for internal combustion engines comprising a housing, in which a distributor rotor (4) is rotatably mounted, which comprises a first electrode (9) close to the axis of rotation (5) of the rotor, a second electrode (10) at that end of the rotor which is remote from its axis of rotation, and between said electrodes an electrical line (11) connecting the electrodes,
and a distributor cap (1), which closes the housing and is provided on its inside surface with a plurality of peripherally spaced apart stationary electrodes (3), which cooperate with the second electrode (10) of the distributor rotor (4), and comprises a center electrode (2), which is closely spaced from and defines a spark gap with the first electrode (9) of the distributor rotor,
wherein one electrode of the pair consisting of the first electrode (9) of the distributor rotor (4) and the center electrode (2) is pinlike, characterized in that
the other electrode (9) of the pair of electrodes (2, 9) does not surround the pinlike electrode (2) or surrounds it around less than its entire periphery.

2. An ignition distributor according to claim 1, characterized in that the other electrode (9) of the pair of electrodes (2, 9) surrounds the pinlike electrode (2) around less than one-half of its periphery.

3. An ignition distributor according to claim 1, characterized in that the other electrode is opposite to the tip of the pinlike electrode (2).

4. An ignition distributor according to claim 2 or 3, characterized in that said other electrode (9) has a substantially planar surface (9a) facing the pinlike electrode (2).

5. An ignition distributor according to claims 2 and 4, characterized in that the normal on the planar surface (9a) is inclined toward the longitudinal axis (5) of the pinlike electrode (2).

6. An ignition distributor according to any of the preceding claims, characterized in that the first electrode (9) of the distributor rotor (4) protrudes from the body of the distributor rotor (4) into the space between the distributor rotor (4) and the distributor cap (1).

7. An ignition distributor according to any of the preceding claims, characterized in that the distributor rotor (4) comprises a projection (12), which is eccentric to the axis of rotation (5) of the rotor and protrudes from the body of the rotor into the space between the distributor rotor (4) and the distributor cap (1) and is electrically insulated from the first electrode (9).

8. An ignition distributor according to any of the preceding claims, characterized in that the pinlike electrode (2) is the center electrode.

9. An ignition distributor according to claim 8, characterized in that the distributor rotor (4) has a through hole, which is opposite to the pinlike electrode (2).

10. An ignition distributor according to any of the preceding claims, characterized in that the other electrode is perforate.

11. An ignition distributor according to any of claims 3 to 7, characterized in that the other electrode is also pinlike.

12. An ignition distributor according to claim 11, characterized in that the two pinlike electrodes differ in diameter.

13. An ignition distributor according to claim 4, characterized in that the other electrode has a projection on the side which faces the pinlike electrode.

14. An ignition distributor according to claims 2 and 13, characterized in that the projection is a rib, which is parallel to the pinlike electrode (2).

15. An ignition distributor according to claims 13 and 14, characterized in that the projection consists of a material which has a higher wear resistance than the electrode in the region outside the projection.

16. An ignition distributor according to any of the preceding claims, characterized in that at least one electrode of the pair of electrodes (2, 9) consists of or is provided with a material which is nobler than copper.

17. An ignition distributor according to claim 16, characterized in that the material is selected from the group consisting of the composite materials and alloys with at least 20% by weight silver or at least 10% by weight palladium.

18. An ignition distributor according to claim 17, characterized in that the material consists of silver with nickel or of palladium with copper.

19. An ignition distributor according to claim 18, characterized in that the material consists of silver with 10 to 40 % by weight, preferably 30% by weight, nickel, or of palladium with 10 to 30 % by weight, preferably 15% by weight, copper.

20. An ignition distributor according to any of claims 1 to 15, characterized in that at least one electrode of the pair of electrodes (2, 9) consists of or is provided with a material which tends to form a passivating cover layer thereon.

21. An ignition distributor according to claim 20, characterized in that the material is selected from the group consisting of the alloys of copper with nickel and the chromium-alloy steels.

22. An ignition distributor according to claim 21, characterized in that the material is an alloy of copper with 10 to 40 % by weight, preferably 30% by weight, nickel.

23. An ignition distributor according to claim 22, characterized in that the material contains up to 2% by weight iron.

24. An ignition distributor according to claim 22, characterized in that a component which determines the chemical inertia and a component which increases the resistance to the wear by spark erosion are combined in the material.

25. An ignition distributor according to claim 16 or 20, characterized in that the material contains up to 5% by weight of a substance which decreases the electron work function.

## Revendications

1. Allumeur pour moteur à combustion interne comprenant un carter, dans lequel est monté à rotation sur paliers un doigt de distributeur d'allumeur (4), lequel possède près de son axe de rotation (5) une première électrode (9) et à son extrémité la plus éloignée de l'axe de rotation une seconde électrode (10) et entre celles-ci une conduite électrique (11) les reliant,
et comprenant un cache d'allumeur (1) venant fermer le carter, ledit cache d'allumeur (1) possédant plusieurs électrodes fixes (3) réparties à la périphérie de sa surface interne et travaillant avec la deuxième électrode (10) du doigt de distributeur d'allumeur (4) et une électrode centrale (2), laquelle se termine en constituant avec la première électrode (9) du doigt de distributeur d'allumeur un intervalle de décharge de faible écartement,
une électrode de la paire d'électrodes constituée par la première électrode (9) du doigt du distributeur d'allumeur (4) et l'électrode centrale (2) étant réalisée en forme de tige, caractérisé
en ce que l'autre électrode (9) de la paire d'électrodes (2, 9) n'entoure pas l'électrode (2) en forme de tige ou l'entoure sur un périmètre inférieur à la périphérie totale.

2. Allumeur selon la revendication 1 caractérisé en ce que l'autre électrode (9) de la paire d'électrode (2, 9) entoure l'électrode (2) en forme de tige sur un périmètre inférieur à la moitié de la périphérie.

3. Allumeur selon la revendication 1 caractérisé en ce que l'autre électrode fait face à la pointe de l'électrode (2) en forme de tige.

4. Allumeur selon l'une quelconque des revendications 2 ou 3 caractérisé en ce que cette autre électrode (9) possède une surface (9a) sensiblement plane orientée vers l'électrode (2) en forme de tige.

5. Allumeur selon les revendications 2 et 4 caractérisé en ce que la normale à la surface plane (9a) est inclinée par rapport à l'axe longitudinal (5) de l'électrode (2) en forme de tige.

6. Allumeur selon l'une quelconque des revendications précédentes caractérisé en ce que la première électrode (9) du doigt de distributeur d'allumeur (4) fait saillie à la surface du corps de base du doigt de distributeur d'allumeur (4) et s'élève dans l'espace entre le doigt de distributeur d'allumeur (4) et le cache d'allumeur (1).

7. Allumeur selon l'une quelconque des revendications précédentes caractérisé en ce que le doigt de distributeur d'allumeur (4) possède un prolongement (12) excentré par rapport à l'axe de rotation (5) dudit doigt de distributeur d'allumeur (4) et s'élevant depuis le corps de base dans l'espace entre le doigt de distributeur d'allumeur (4) et le cache d'allumeur (1), ledit prolongement (12) étant isolé électriquement de la première électrode (9).

8. Allumeur selon l'une quelconque des revendications précédentes caractérisé en ce que l'électrode centrale est constituée par l'électrode (2) en forme de tige.

9. Allumeur selon la revendication 8 caractérisé en ce que le doigt de distributeur d'allumeur (4) possède un trou débouchant en face de l'électrode (2) en forme de tige.

10. Allumeur selon l'une quelconque des revendications précédentes caractérisé en ce que l'autre électrode est perforée.

11. Allumeur selon l'une quelconque des revendications 3 à 7 caractérisé en ce que l'autre électrode est également en forme de tige.

12. Allumeur selon la revendication 11 caractérisé en ce que les deux électrodes en forme de tige sont de diamètres différents.

13. Allumeur selon la revendication 4 caractérisé en ce que l'autre électrode possède un élément en saillie sur son côté orienté vers l'électrode en forme de tige.

14. Allumeur selon les revendications 2 et 13 caractérisé en ce que l'élément en saillie est constitué par une nervure qui s'étend parallèlement a l'électrode (2) en forme de tige.

15. Allumeur selon les revendications 13 et 14 caractérisé en ce que l'élément en saillie est réalisé à partir d'un matériau présentant une plus grande résistance à la fatigue que celui que présente l'électrode dans le secteur autour de l'élément en saillie.

16. Allumeur selon l'une quelconque des revendications précédentes caractérisé en ce qu'au moins une électrode de la paire d'électrodes (2,9) est réalisée dans un matériau ou dans un alliage contenant un matériau plus noble que le cuivre.

17. Allumeur selon la revendication 16 caractérisé en ce que le matériau est choisi dans le groupe des matériaux composites ou des alliages contenant en masse au moins 20 pour cent d'argent ou au moins 10 pour cent de palladium.

18. Allumeur selon la revendication 17 caractérisé en ce que le matériau consiste en de l'argent avec du nickel ou du palladium avec du cuivre.

19. Allumeur selon la revendication 18 caractérisé en ce que le matériau renferme en masse de 10 à 40 pour cent d'argent et trente pour cent de nickel ou de 10 à 30 pour cent de palladium et 15 pour cent de cuivre.

20. Allumeur selon l'une quelconque des revendications 1 à 15 caractérisé en ce qu'au moins une des électrodes de la paire d'électrodes (2, 9) est réalisée à partir d'un matériau ou d'un alliage à base d'un matériau qui se couvre d'une couche de protection.

21. Allumeur selon la revendication 20 caractérisé en ce que le matériau est choisi dans le groupe des alliages de cuivre et de nickel et des aciers contenant du chrome.

22. Allumeur selon la revendication 21 caractérisé en ce que le matériau est un alliage constitué en masse de 10 à 40 pour cent de cuivre et de 30 pour cent de nickel.

23. Allumeur selon la revendication 22 caractérisé en ce que le matériau renferme jusqu'à deux pour cent en masse de laiton.

24. Allumeur selon la revendication 16 ou 17 caractérisé en ce que sont combinés dans le matériau des composants améliorant l'inertie chimique avec des composants augmentant la résistance à l'usure vis-à-vis de l'électro-érosion.

25. Allumeur selon la revendication 16 ou 20 caractérisé en ce que le matériau contient jusqu'à 5 pour cent en masse d'une substance diminuant le travail de sortie des électrons.
